# EUROPÄISCHE PATENTSCHRIFT

(11) **EP 2 697 867 B1**
(45) Veröffentlichungstag und Bekanntmachung des Hinweises auf die Patenterteilung: **03.09.2014**
(21) Anmeldenummer: 12701983.4
(22) Anmeldetag: 31.01.2012
(51) Int. Cl.: H01R 4/48, H01R 13/53

(54) **STECKVERBINDER**
PLUG-TYPE CONNECTOR
CONNECTEUR ENFICHABLE

(30) Priorität: 14.04.2011 DE 202011005270 U
(43) Veröffentlichungstag der Anmeldung: 19.02.2014
(73) Patentinhaber: Rosenberger Hochfrequenztechnik GmbH & Co. KG, 83413 Fridolfing (DE)
(72) Erfinder: ECKART, Christian, 83377 Vachendorf (DE)
(74) Vertreter: Zeitler - Volpert - Kandlbinder
(86) Internationale Anmeldenummer: PCT/EP2012/000426
(87) Internationale Veröffentlichungsnummer: WO 2012/139677

(56) Entgegenhaltungen:
- DE-A1-102008 029 505
- DE-U1-202010 010 827
- US-A- 3 793 606

## Beschreibung

Die vorliegende Erfindung betrifft einen Steckverbinder, insbesondere Ladestecker oder Hochstromstecker, mit einem Gehäuse aus einem elektrisch isolierenden Werkstoff und mit mindestens einem in dem Gehäuse angeordneten ersten Kontaktelement aus einem elektrisch leitenden Werkstoff, wobei das Gehäuse ein steckseitiges Ende aufweist, welches zum steckenden Verbinden mit einem komplementären Steckverbinder ausgebildet ist, sowie ein kabelseitiges Ende aufweist, welches zum elektrischen und mechanischen Verbinden mit einem elektrisch leitenden Kabel ausgebildet ist, und wobei das mindestens eine erste Kontaktelement ein freies Ende aufweist, welches dem steckseitigen Ende zugewandt ist, gemäß dem Oberbegriff des Anspruchs 1.

Aus der DE 20 2010 010 827 U1 ist ein Hochstromsteckverbinder zum Übertragen von elektrischen Strömen bekannt. Dieser weist ein Gehäuse aus elektrisch leitendem Werkstoff auf, welches zum mechanischen und elektrischen Verbinden mit einem Kabel ausgebildet ist und eine offene Seite zum Einstecken eines Gegensteckverbinders aus einem elektrisch leitenden Werkstoff aufweist. Weiterhin ist ein Kontaktelement vorgesehen, das im Gehäuse derart angeordnet und ausgebildet ist, dass es einen elektrischen Kontakt mit Kontaktfläche und Kontaktdruck zwischen dem Gehäuse und dem hierin eingesteckten Gegensteckverbinder herstellt. Das Kontaktelement weist wenigstens eine ringförmige Schraubenfeder auf.

Der Erfindung liegt die Aufgabe zugrunde, einen Steckverbinder der o.g. Art dahingehend zu verbessert, dass gegeneinander bewegliche Kontakte innerhalb des Steckverbinders möglich sind.

Diese Aufgabe wird erfindungsgemäß durch einen Steckverbinder der o.g. Art mit den in Anspruch 1 gekennzeichneten Merkmalen gelöst. Vorteilhafte Ausgestaltungen der Erfindung sind in den weiteren Ansprüchen beschrieben.

Bei einem Steckverbinder der o.g. Art ist es erfindungsgemäß vorgesehen, dass mindestens ein mit dem ersten Kontaktelement elektrisch leitend verbundenes zweites Kontaktelement aus einem elektrisch leitenden Werkstoff in dem Gehäuse angeordnet ist, wobei das erste Kontaktelement einen ersten plattenförmigen Abschnitt aufweist und das zweite Kontaktelement einen zweiten plattenförmigen Abschnitt aufweist, wobei das zweite Kontaktelement ein dem kabelseitigen Ende des Steckverbinders zugewandtes Ende aufweist, welches zum elektrischen Verbindern mit dem Kabel ausgebildet ist, wobei die plattenförmigen Abschnitte der beiden Kontaktelement parallel zueinander und einander zugewandt derart angeordnet sind, dass sich die plattenförmigen Abschnitte in Richtung senkrecht zu diesen in einem Überlappungsbereich mindestens teilweise überlappen und um einen vorbestimmten Abstand voneinander entfernt sind, wobei zum elektrisch leitenden Verbinden des ersten Kontaktelementes mit dem zweiten Kontaktelement zwischen den einander zugewandten plattenförmigen Abschnitten in dem Überlappungsbereich mindestens eine Schraubenfeder aus einem elektrisch leitenden und federelastischen Werkstoff vorgesehen ist, welche das erste Kontaktelement in dem ersten plattenförmigen Abschnitt an mindestens einer ersten Kontaktfläche mit einem ersten Kontaktdruck elektrisch kontaktiert und das zweite elektrische Kontaktelement in dem zweiten plattenförmigen Abschnitt an mindestens einer zweiten Kontaktfläche mit einem zweiten Kontaktdruck elektrisch kontaktiert.

Dies hat den Vorteil, dass man das erste Kontaktelement relativ zum Gehäuse und zum zweiten Kontaktelement bewegen kann, ohne dass dabei der elektrische Kontakt zwischen den beiden Kontaktelementen negativ beeinflusst wird. Hierdurch ist die elektrische Kontaktstelle besonders zur Übertragung von hohen elektrischen Strömen, beispielsweise mit einer Stromstärke von 100 bis 400 A oder mehr, geeignet und kann durch das bewegliche erste Kontaktelement gleichzeitig mit einem Berührschutz für die elektrischen Kontakte des Steckverbinders ausgestattet werden.

Eine besonders guten elektrische Kontakt durch einen hohen Kontaktdruck erzielt man dadurch, dass die Schraubenfeder schräggewickelte Windungen aufweist.

Eine besonders hohe Anzahl von Kontaktflächen mit entsprechender Verbesserung der elektrischen Eigenschaften des Steckverbinders erzielt man dadurch, dass die Schraubenfeder ringförmig ausgebildet ist.

Eine besonders gleichmäßige Verteilung das Kontaktdruckes auf die Kontaktflächen erzielt man dadurch, dass die ringförmige Schraubenfeder zwischen den beiden plattenförmigen Abschnitten in dem Überlappungsbereich derart angeordnet ist, dass mindestens ein Abschnitt einer ersten axiale Seite der ringförmigen Schraubenfeder den ersten plattenförmigen Abschnitt elektrisch und mechanisch kontaktiert sowie mindestens ein Abschnitt einer der ersten axialen Seite gegenüberliegende zweiten axialen Seite der Schraubenfeder den zweiten plattenförmigen Abschnitt elektrisch und mechanisch kontaktiert.

Eine besonders hohe Zahl von Kontaktflächen zwischen der Schraubenfeder und den plattenförmigen Abschnitten der Kontaktelemente in dem Überlappungsbereich erzielt man dadurch, dass die ringförmige Schraubenfeder innerhalb des Ringes eine Fläche im Raum begrenzt, wobei die Fläche an der Grenze zur Schraubenfeder parallel zu einer Längsachse der Schraubenfeder steht, wobei die Schraubenfeder derart angeordnet ist, dass diese Fläche mindestens teilweise zwischen den und parallel zu den plattenförmigen Abschnitten in dem Überlappungsbereich angeordnet ist.

Eine mechanisch besonders gute Fixierung der Schraubenfeder an dem ersten Kontaktelement erzielt man dadurch, dass die Schraubenfeder derart angeordnet ist, dass die Fläche das erste Kontaktelement teilweise umgreift.

Eine weitere Erhöhung des Kontaktdruckes mit entsprechender Verbesserung der elektrischen Eigenschaften des Steckverbinders durch ein Verkippen der Windungen der Schraubenfeder relativ zu einer Längsachse der Schraubnefeder erzielt man dadurch, dass ein Abstand zwischen den plattenförmigen Abschnitten der Kontaktelemente kleiner ausgebildet ist, als ein Außendurchmesser der Schraubenfeder.

Die Erfindung wird im Folgenden anhand der Zeichnung näher erläutert. Diese zeigt in:
- Fig. 1: eine bevorzugte Ausführungsform eines erfindungsgemäßen Steckverbinders in einem Zustand mit eingefahrenen Kontaktelementen in perspektivischer Ansicht,
- Fig. 2: den Steckverbinder gemäß Fig. 1 in einem Zustand mit vollständig ausgefahrenen Kontaktelementen in perspektivischer Ansicht,
- Fig. 3: den Steckverbinder gemäß Fig. 1 in teilweise aufgebrochener, perspektivischer Ansicht,
- Fig. 4: den Steckverbinder gemäß Fig. 1 mit einem ersten Kontaktelement in einer zweiten, ausgefahrenen Position und
- Fig. 5: den Steckverbinder gemäß Fig. 1 mit einem ersten Kontaktelement in einer ersten, eingefahrenen Position.

Die in den Fig. 1 bis 5 dargestellte, bevorzugte Ausführungsform eines erfindungsgemäßen Steckverbinders umfasst ein Gehäuse 10 mit einem steckseitigen Ende 12 und einem kabelseitigen Ende 14. An dem Gehäuse 10 ist am steckseitigen Ende 12 eine Abdeckung 16 vorgesehen. Das steckseitige Ende 12 ist zum steckenden Verbinden bzw. Zusammenstecken mit einem komplementären Steckverbinder (nicht dargestellt) ausgebildet, wobei mindestens ein elektrischer Kontakt zwischen dem erfindungsgemäßen Steckverbinder und dem komplementären Steckverbinder hergestellt werden soll. Hierzu ist in dem Gehäuse 10 mindestens ein Paar von Kontaktelementen aus einem elektrisch leitenden Werkstoff mit einem ersten Kontaktelement 18 und einem zweiten Kontaktelement 20 vorgesehen, wie aus Fig. 3 ersichtlich. In Fig. 3 ist lediglich aus Gründen einer besseren Übersichtlichkeit ein Paar dieser Kontaktelemente 18, 20 dargestellt, jedoch weist die beispielhafte Ausführungsform sieben solcher Paare auf. Auch die Lagerung und Führung der Kontaktelement 18, 20 in dem Gehäuse 10 ist aus Gründen einer besseren Übersichtlichkeit in allen Fig. nicht dargestellt. Das erste Kontaktelement 18 weist eine freies Ende 22 auf, welches dem steckseitigen Ende 12 zugewandt ist. An einer Stirnseite des freien Endes 22 ist eine diese vollständig bedeckende Endkappe 24 aus einem elektrisch isolierenden Werkstoff angeordnet.

Das jeweilige erste Kontaktelement 18 eines Paares ist bezüglich des Gehäuses 10 und des zweiten Kontaktelementes 20 bewegbar zwischen einer ersten Position, wie in Fig. 1 und 5 dargestellt, und einer zweiten Position, wie in Fig. 2 und 4 dargestellt, bewegbar. Das zweite Kontaktelement 20 ist bezüglich des Gehäuses 10 feststehend angeordnet. In den Fig. ist eine Mechanik zum Bewegen der ersten Kontaktelemente 18 aus Gründen der besseren Übersichtlichkeit nicht dargestellt. In der ersten Position ist das erste Kontaktelement 18 in einen von dem Gehäuse 10 und der Abdeckung 16 begrenzten Raum zurückgezogen. In der zweiten Position ist das erste Kontaktelement 12 durch eine jeweilige Durchbrechungen 26 in der Abdeckung 16 hindurch aus dem Gehäuse 10 herausgeschoben und überragt dementsprechend die Abdeckung 24 bzw. das Gehäuse 10 in Richtung des steckseitigen Endes 12.

In der ersten Position ist somit ein Schutz vor einer unerwünschten Berührung der ersten Kontaktelemente 18 durch eine Bedienungsperson gegeben, wenn der erfindungsgemäße Steckverbinder nicht in einen komplementären Steckverbinder eingesteckt und damit das steckseitige Ende 12 frei zugänglich ist. An dem steckseitigen Ende 12 liegen lediglich die elektrisch isolierende Abdeckung 16 bzw. das elektrisch isolierende Gehäuse 10 sowie die Endkappen 24 frei. Somit kann auch im ungesteckten Zustand des erfindungsgemäßen Steckverbinders eine elektrische Spannung an den ersten Kontaktelementen 18 anliegen, ohne dass dabei eine Gefahr für eine Bedienungsperson durch ungewollte Berührung der ersten Kontaktelemente 18 an einer elektrisch leitenden Stelle ausgeht.

Nachdem der erfindungsgemäße Steckverbinder mit einem komplementären Steckverbinder zusammen gesteckt ist, werden die ersten Kontaktelemente 18 aus der ersten Position heraus durch die Abdeckung 16 hindurch in die zweite Position ausgefahren, so dass die ersten Kontaktelemente 18 eines jeden Paares entsprechende Kontaktelemente in dem komplementären Steckverbinder elektrisch kontaktieren. Umgekehrt werden vor dem wieder Auseinanderziehen von dem erfindungsgemäßen Steckverbinder und dem komplementären Steckverbinder die ersten Kontaktelemente 18 aus der zweiten Position wieder in die erste Position zurückgezogen. Bevorzugt ist ein entsprechender erster Sicherungsmechanismus vorgesehen, welcher ein Bewegen der ersten Kontaktelemente 18 aus der ersten Position heraus in die zweite Position nur zulässt, wenn der erfindungsgemäße Steckverbinder vollständig in den komplementären Steckverbinder eingesteckt ist. Weiterhin ist bevorzugt ein zweiter Sicherungsmechanismus vorgesehen, welcher ein Auseinanderstecken von dem erfindungsgemäßen Steckverbinder und dem komplementären Steckverbinder verhindert, solange sich die ersten Kontaktelemente 18 außerhalb der ersten Position befinden.

Der erfindungsgemäße Steckverbinder ist an seinem kabelseitigen Ende 14 mit mindestens einem elektrisch leitenden Kabel verbunden. Zur Entkopplung der Bewegung der ersten Kontaktelemente 18 von dem kabelseitigen Ende 14 bzw. dem Kabel ist zu jedem bewegbaren ersten Kontaktelement 18 das jeweils bezüglich des Gehäuses 10 feststehende zweite Kontaktelement 20 vorgesehen, wie in Fig. 3 bis 5 dargestellt. In den Fig. 3 bis 5 ist aus Gründen der besseren Übersichtlichkeit jeweils lediglich ein Paar aus erstem und zweitem Kontaktelement 18, 20 dargestellt.

Das erste Kontaktelement 18 und das zweite Kontaktelement 20 eines Paares sind jeweils plattenförmig ausgebildet und jeweils ein Paar aus erstem und zweitem Kontaktelement 18, 20 sind parallel zueinander derart angeordnet, dass jeweilige breite Seiten 28 von erstem und zweitem Kontaktelement 18, 20 einander zugewandt sind. Weiterhin ist in einem Überlappungsbereich 30 (Fig. 4 und 5) zwischen den plattenförmigen Kontaktelementen 18, 20 eines Paares aus erstem und zweitem Kontaktelement 18, 20 mindestens eine Schraubenfeder 32 aus einem elektrisch leitenden sowie federelastischen Werkstoff angeordnet. Ein Durchmesser der Schraubenfeder 32 und ein Abstand der plattenförmigen Kontaktelemente 18, 20 bzw. der breiten Seiten 28 eines Paares aus erstem und zweitem Kontaktelement 18, 20 in dem Überlappungsbereich 30 ist derart gewählt, dass jeweilige Schraubenwindungen der Schraubenfeder 32 mit einer ersten radialen Außenseite an dem ersten Kontaktelement 18 und mit einer der ersten radialen Außenseite gegenüberliegenden zweiten Außenseite an dem zweiten Kontaktelement 20 anliegen, so dass sich zwischen den Windungen der Schraubenfeder 32 und dem jeweiligen Kontaktelement 18, 20 eine elektrische Kontaktstelle mit Kontaktfläche und Kontaktdruck ergibt. Der Kontaktdruck stellt sich dadurch ein, dass die Windungen der Schraubenfeder 32 aus einer jeweiligen Ruheposition relativ zu einer Längsachse der Schraubenfeder 32 ausgelenkt bzw. relativ zur Längsachse der Schraubenfeder 32 verkippt werden. Dies wird dadurch erzielt, dass ein Abstand der plattenförmigen Kontaktelemente 18, 20 eines Paares aus erstem und zweitem Kontaktelement 18, 20 kleiner ist als ein Außendurchmesser der Schraubenfeder 32.

Die Schraubenfeder 32 ist an dem ersten Kontaktelement 18 befestigt, so dass sich die Schraubenfeder 32 mit dem ersten Kontaktelement 18 mitbewegt. Dementsprechend schleifen die Windungen der Schraubenfeder 38 bei einer Bewegung des ersten Kontaktelementes 18 entlang des zweiten Kontaktelementes 20 und halten dadurch eine ausreichende elektrische Verbindung zwischen den beiden Kontaktelementen 18, 20 aufrecht.

Die zweiten Kontaktelemente 20 weisen jeweils ein freies Ende mit einer stirnseitigen Endfläche 34 auf, wobei dieses freie Ende dem kabelseitigen Ende 14 des erfindungsgemäßen Steckverbinders zugewandt ist. Die stirnseitige Endfläche 34 dient beispielsweise zum elektrischen Kontaktieren mit einer Ader oder elektrischen Leitung eines mit dem erfindungsgemäßen Steckverbinder zu verbindenden Kabels.

Die Schraubenfeder 32 ist bevorzugt ringförmig ausgebildet und begrenzt innerhalb dieses Ringes eine Fläche Raum. Diese Fläche ist an den Grenzen zur Schraubenfeder 32 parallel zu einer Längsachse der Schraubenfeder 32 an der entsprechenden Stelle ausgerichtet. Durch die ringförmige Ausbildung der Schraubenfeder 32 bildet dieser im Prinzip einen Torus im Raum aus, welcher zwei gegenüberliegende axiale Endseiten aufweist. Erfindungsgemäß ist die Schraubenfeder 32 derart in dem Überlappungsbereich 30 zwischen den beiden Kontaktelementen 18, 20 angeordnet, dass die Schraubenfeder 32 mit Windungen an einem axialen Ende an dem ersten Kontaktelement 18 und mit Windungen an dem anderen, gegenüberliegenden axialen Ende an dem zweiten Kontaktelement 20 anschlägt, wie aus Fig. 3 ersichtlich. Mit anderen Worten greift keines der Kontaktelemente 18, 20 durch die Fläche in dem Ring der ringförmigen Schraubenfeder 32 hindurch, sondern die elektrische Kontaktierung zwischen der Schraubenfeder 32 und den Kontaktelementen 18, 20 erfolgt an axialen Endseiten der ringförmigen Schraubenfeder 32. Hierdurch kann die Schraubenfeder 32 an dem ersten Kontaktelement 18 sicher befestigt werden und ist gegen ein Verrutschen oder Verwinden bei einer Bewegung des ersten Kontaktelementes 18 relativ zum zweiten Kontaktelement 20 gesichert. Wie weiterhin aus Fig. 3 ersichtlich, umgreift die in dem Ring der Schraubenfeder 32 umschlossene Fläche teilweise das erste Kontaktelement 18. Dies unterstützt zusätzlich die Fixierung der Schraubenfeder 32 nicht nur an dem Ort des ersten Kontaktelementes 18 sondern auch gegen eine Verformung der ringförmigen Anordnung der Schraubenfeder 32 zwischen den Kontaktelementen 18, 20.

In Fig. 4 und 5 sind die ringförmigen Schraubenfedern 32 aufgrund des Schnittes nicht vollständig dargestellt. Der Ring bzw. die in diesem begrenzte Fläche umgreift das erste Kontaktelement 18 an der schmalen Seite der plattenförmigen Ausbildung des ersten Kontaktelementes 18. Gemäß der beispielhaften Darstellung von Fig. 4 und 5 sind vier Schraubenfedern 32 vorgesehen. Es kann aber auch jede andere Anzahl in einem Überlappungsbereich 30 eines Paares 18, 20 vorgesehen sein, wie beispielsweise eine, zwei, drei, fünf oder sechs Schraubenfedern 32.

## Patentansprüche

1. Steckverbinder, insbesondere Ladestecker oder Hochstromstecker, mit einem Gehäuse (10) aus einem elektrisch isolierenden Werkstoff und mit mindestens einem in dem Gehäuse angeordneten ersten Kontaktelement (18) aus einem elektrisch leitenden Werkstoff, wobei das Gehäuse ein steckseitiges Ende (12) aufweist, welches zum steckenden Verbinden mit einem komplementären Steckverbinder ausgebildet ist, sowie ein kabelseitiges Ende (14) aufweist, welches zum elektrischen und mechanischen Verbinden mit einem elektrisch leitenden Kabel ausgebildet ist, und wobei das mindestens eine erste Kontaktelement ein freies Ende aufweist, welches dem steckseitigen Ende zugewandt ist,
**dadurch gekennzeichnet,**
**dass** mindestens ein mit dem ersten Kontaktelement elektrisch leitend verbundenes zweites Kontaktelement (20) aus einem elektrisch leitenden Werkstoff in dem Gehäuse (10) angeordnet ist, wobei das erste Kontaktelement (18) einen ersten plattenförmigen Abschnitt aufweist und das zweite Kontaktelement (20) einen zweiten plattenförmigen Abschnitt aufweist, wobei das zweite Kontaktelement ein dem kabelseitigen Ende des Steckverbinders zugewandtes Ende aufweist, welches zum elektrischen Verbindern mit dem Kabel ausgebildet ist, wobei die plattenförmigen Abschnitte der beiden Kontaktelemente parallel zueinander und einander zugewandt derart angeordnet sind, dass sich die plattenförmigen Abschnitte in Richtung senkrecht zu diesen in einem Überlappungsbereich (30) mindestens teilweise überlappen und um einen vorbestimmten Abstand voneinander entfernt sind, wobei zum elektrisch leitenden Verbinden des ersten Kontaktelementes (18) mit dem zweiten Kontaktelement (20) zwischen den einander zugewandten plattenförmigen Abschnitten in dem Überlappungsbereich (30) mindestens eine Schraubenfeder (32) aus einem elektrisch leitenden und federelastischen Werkstoff vorgesehen ist, welche das erste Kontaktelement (18) in dem ersten plattenförmigen Abschnitt an mindestens einer ersten Kontaktfläche mit einem ersten Kontaktdruck elektrisch kontaktiert und das zweite elektrische Kontaktelement in dem zweiten plattenförmigen Abschnitt an mindestens einer zweiten Kontaktfläche mit einem zweiten Kontaktdruck elektrisch kontaktiert, wobei die Schraubenfeder (32) ringförmig ausgebildet ist, wobei die ringförmige Schraubenfeder (32) innerhalb des Ringes eine Fläche im Raum begrenzt, wobei die Fläche an der Grenze zur Schraubenfeder (32) parallel zu einer Längsachse der Schraubenfeder steht, wobei die Schraubenfeder derart angeordnet ist, dass diese Fläche mindestens teilweise zwischen den und parallel zu den plattenförmigen Abschnitten in dem Überlappungsbereich (30) angeordnet ist, wobei die Schraubenfeder derart angeordnet ist, dass die Fläche das erste Kontaktelement (18) teilweise umgreift.

2. Steckverbinder nach Anspruch 1, **dadurch gekennzeichnet, dass** die Schraubenfeder (32) schräggewickelte Windungen aufweist.

3. Steckverbinder nach Anspruch 1 oder 2, **dadurch gekennzeichnet, dass** die ringförmige Schraubenfeder (32) zwischen den beiden plattenförmigen Abschnitten in dem Überlappungsbereich (30) derart angeordnet ist, dass mindestens ein Abschnitt einer ersten axiale Seite der ringförmigen Schraubenfeder (32) den ersten plattenförmigen Abschnitt elektrisch und mechanisch kontaktiert sowie mindestens ein Abschnitt einer der ersten axialen Seite gegenüberliegende zweiten axialen Seite der Schraubenfeder (32) den zweiten plattenförmigen Abschnitt elektrisch und mechanisch kontaktiert.

4. Steckverbinder nach mindestens einem der vorhergehenden Ansprüche, **dadurch gekennzeichnet, dass** ein Abstand zwischen den plattenförmigen Abschnitten der Kontaktelemente (18, 20) kleiner ausgebildet ist, als ein Außendurchmesser der Schraubenfeder (32).

## Claims

1. Insertion-type connector, and in particular a charging connector or high-current connector, having a housing (10) of an electrically insulating material and having at least one first contact-making member (18) which is of an electrically conductive material and which is arranged in the housing, the housing having an insertion end (12) which is designed for connection by insertion to a complementary insertion-type connector and having a cable end (14) which is designed for electrical and mechanical connection to an electrically conductive cable, and the at least one first contact-making member having a free end which is adjacent the insertion end, **characterised in that** at least one second contact-making member (20) which is of an electrically conductive material and which has an electrically conductive connection to the first contact-making member is arranged in the housing (10), the first contact-making member (18) having a first blade-like portion and the second contact-making member (20) having a second blade-like portion, the second contact-making member having an end, adjacent the cable end of the insertion-type connector, which is designed for electrical connection to the cable, the blade-like portions of the two contact-making members being arranged parallel to one another and to face towards one another in such a way that, in a direction perpendicular to themselves and in a region of overlap (30), the blade-like portions at least partly overlap and are at a predetermined distance from one another, there being provided, in the region of overlap (30), between the blade-like portions which face towards one another and for the electrically conductive connection of the first contact-making member (18) to the second contact-making member (20), at least one helical spring (32) which is of an electrically conductive and resilient material and which makes electrical contact with the first contact-making member (18) with a first contact-making pressure, on the first blade-like portion, at at least one first contact surface and which makes electrical contact with the second contact-making member with a second contact-making pressure, on the second blade-like portion, at at least one second contact surface, the helical spring (32) being of an annular form, the annular helical spring (32) defining an area in space within the annulus, the area being parallel to a longitudinal axis of the helical spring (32) at its boundary relative to the helical spring, the helical spring being so arranged that at least part of this area is arranged between and parallel to the blade-like portions in the region of overlap (30), and the helical spring being arranged in such a way that it fits partly round the surface of the first contact-making member (18).

2. Insertion-type connector according to claim 1, **characterised in that** the helical spring (32) has turns wound at an oblique angle.

3. Insertion-type connector according to claim 1 or 2, **characterised in that** the annular helical spring (32) is arranged between the two blade-like portions, in the region of overlap (30), in such a way that at least one portion of a first axial side of the annular helical spring (32) makes electrical and mechanical contact with the first blade-like portion and that at least one portion of a second axial side of the annular helical spring (32) which is opposite from the first axial side makes electrical and mechanical contact with the second blade-like portion.

4. Insertion-type connector according to at least one of the preceding claims, **characterised in that** the distance between the blade-like portions of the contact-making members (18, 20) is smaller than the outside diameter of the helical spring (32).

## Revendications

1. Connecteur enfichable, en particulier prise de chargeur ou prise pour courants forts, comprenant un boîtier (10) en un matériau électriquement isolant et au moins un premier élément de contact (18), agencé dans le boîtier, en un matériau électriquement conducteur, dans lequel le boîtier comporte une extrémité côté enfichage (12), qui est réalisée pour la liaison par enfichage avec un connecteur enfichable complémentaire, ainsi qu'une extrémité côté câble (14), qui est réalisée pour la liaison électrique et mécanique avec un câble électriquement conducteur, et dans lequel ledit au moins un premier élément de contact comporte une extrémité libre, qui est tournée vers l'extrémité côté enfichage,
**caractérisé en ce qu'**au moins un second élément de contact (20), relié de manière électriquement conductrice avec le premier élément de contact, en un matériau électriquement conducteur, est agencé dans le boîtier (10), dans lequel le premier élément de contact (18) comprend une première portion en forme de plaque et le second élément de contact (20) comporte une extrémité tournée vers l'extrémité côté câble du connecteur enfichable, qui est réalisée pour la liaison électrique avec le câble, dans lequel les portions en forme de plaques des deux éléments de contact sont agencées parallèlement l'une à l'autre et tournées l'une vers l'autre de telle façon que les portions en forme de plaques se chevauchent au moins partiellement en direction perpendiculaire à celles-ci dans une zone de chevauchement (30) et sont éloignées l'une de l'autre à une distance prédéterminée, dans lequel il est prévu, pour la liaison électriquement conductrice du premier élément de contact (18) avec le second élément de contact (20), au moins un ressort à boudin (32) entre les portions en forme de plaques tournées l'une vers l'autre dans la zone de chevauchement (30), en un matériau électriquement conducteur et présentant l'élasticité d'un ressort, qui met en contact électrique le premier élément de contact (18) dans la première portion en forme de p laque contre au moins une première surface de contact avec une première pression de contact, et qui met en contact électrique le second élément de contact électrique dans la seconde portion en forme de plaque contre au moins une seconde surface de contact avec une seconde pression de contact, dans lequel le ressort à boudin (32) est réalisé sous forme annulaire, dans lequel le ressort à boudin de forme annulaire (32) délimite à l'intérieur de l'anneau une surface dans l'espace, ladite surface se dressant à la limite vers le ressort à boudin (32) parallèlement à un axe longitudinal du ressort à boudin, et le ressort à boudin est agencé de telle façon que cette surface est agencée au moins partiellement entre les portions en forme de plaques dans la zone de chevauchement (30) et parallèlement à ces portions, ledit ressort à boudin étant agencé de telle façon que la surface entoure partiellement le premier élément de contact (18).

2. Connecteur enfichable selon la revendication 1, **caractérisé en ce que** le ressort à boudin (32) comporte des spires enroulées en oblique.

3. Connecteur enfichable selon la revendication 1 ou 2, **caractérisé en ce que** le ressort à boudin de forme annulaire (32) est agencé dans la zone de chevauchement (30) entre les deux portions en forme de plaques de telle façon qu'au moins une portion d'un premier côté axial du ressort à boudin de forme annulaire (32) est en contact électrique et mécanique avec la première portion en forme de plaque, et qu'au moins une portion d'un second côté axial, opposé au premier côté axial, du ressort à boudin (32) est en contact électrique et mécanique avec la seconde portion en forme de plaque.

4. Connecteur enfichable selon l'une au moins des revendications précédentes, **caractérisé en ce qu'**une distance entre les portions en forme de plaques des éléments de contact (18, 20) est choisie plus petite qu'un diamètre extérieur du ressort à boudin (32).
